# EUROPÄISCHE PATENTSCHRIFT

(11) **EP 1 146 934 B1**
(45) Veröffentlichungstag und Bekanntmachung des Hinweises auf die Patenterteilung: **08.05.2002**
(21) Anmeldenummer: 00952926.4
(22) Anmeldetag: 13.07.2000
(51) Int. Cl.: A63C 9/00

(54) **LÄNGENVERSTELLEINRICHTUNG EINER SICHERHEITSSKIBINDUNG**
DEVICE FOR ADJUSTING THE LENGTH OF A SKI SAFETY ATTACHMENT
DISPOSITIF DE REGLAGE EN LONGUEUR D'UNE FIXATION DE SECURITE DE SKI

(30) Priorität: 06.08.1999 DE 19936519; 04.02.2000 DE 20001929 U
(43) Veröffentlichungstag der Anmeldung: 24.10.2001
(73) Patentinhaber: Marker Deutschland GmbH, 82438 Eschenlohe (DE)
(72) Erfinder: KELLER, Alexander, D-82497 Unterammergau (DE); TCHORSCH, Thomas, D-82467 Garmisch-Partenkirchen (DE)
(74) Vertreter: Rotermund, Hanns-Jörg, Dipl.-Phys.
(86) Internationale Anmeldenummer: DE0002282
(87) Internationale Veröffentlichungsnummer: WO0110519

(56) Entgegenhaltungen:
- DE-A- 2 246 669
- DE-A- 4 135 899
- DE-A- 4 230 392

## Beschreibung

Die Erfindung betrifft eine Basisanordnung einer Skibindung mit einem vorderen bzw. zehenseitigen Schuhhalteraggregat sowie einem hinteren bzw. fersenseitigen Schuhhalteraggregat, mit
- einem an einem skifesten ersten Basisteil längsverschiebbar geführten vorderen Tragteil für das vordere Schuhhalteraggregat sowie einem an einem skifesten weiteren Basisteil längsverschiebbar geführten hinteren Tragteil für das hintere Schuhhalteraggregat,
- einem in Längsrichtung der Skibindung zwischen den beiden vorgenannten Basisteilen angeordneten mittleren Basisteil und
- einer zur Simultanverstellung der beiden Tragteile dienenden, als Zahnstangegetriebe ausgebildeten Verstellvorrichtung, welche zwei jeweils mit einem der Tragteile verbundene Zahnstangen sowie ein mit beiden Zahnstangen kämmendes, manuell betätigbares feststellbares Zahnrad aufweist, welches zwischen den beiden Tragteilen im mittleren Basisteil angeordnet ist.

Eine derartige Basisanordnung ist aus der DE 41 35 899 A1 bekannt. Dabei ist das die Verstellvorrichtung aufnehmende mittlere Basisteil von den beiden anderen Basisteilen mit Abstand angeordnet und derart am Ski gehaltert, daß das mittlere Basisteil vertikal frei beweglich bleibt. Dementsprechend können die Zahnstangen, die bei in die Skibindung eingesetztem Skischuh von den gegen die Enden der steifen Skischuhsohle gespannten Schuhhalteraggregaten auf Zug belastet werden, bei Flexbewegungen des Skis mit zum Skimittelbereich aufwärts gebogenen Skienden eine in Seitenansicht des Skis gerade Sehne bezüglich des gebogenen Skis bilden, wobei sich das mittlere Basisteil deutlich von der Skioberseite entfernt. Auf diese Weise soll gewährleistet werden, daß die vom Hersteller des Skis vorgeplanten elastischen Verformungseigenschaften beibehalten bleiben.

Diese bekannte Basisanordnung bietet zwar die vorteilhafte Möglichkeit, eine Bindung schnell an unterschiedliche Schuhgrößen anzupassen, wie es insbesondere für Verleih-Ski vorteilhaft ist.

Jedoch hat sich die Anordnung gemäß der DE 41 35 899 A1 in der Praxis nicht hinreichend bewährt, weil nach längerem Gebrauch ein korrekter Eingriff von Zahnrad und Zahnstangen ineinander nicht mit wünschenswerter Sicherheit gewährleistet ist.

Deshalb ist es Aufgabe der Erfindung, bei einer Basisanordnung der eingangs angegebenen Art bei einfacher Konstruktion eine hohe Betriebssicherheit zu gewährleisten.

Diese Aufgabe wird bei einer Basisanordnung der eingangs angegebenen Art erfindungsgemäß dadurch gelöst, daß das mittlere Basisteil über die anderen Basisteile mittelbar am Ski, im wesentlichen skifest, gehaltert ist, indem diese Basisteile das mittlere Basisteil auf dessen Oberseite von oben übergreifen.

Die Erfindung beruht auf dem allgemeinen Gedanken, für das verriegelte Zahnrad eine Fixposition relativ zur Nachbarzone des Skis vorzugeben. Darüber hinaus sind die Basisteile nach Art eines flexiblen Gliederbandes ausgebildet, welches den Flexbewegungen des Skis gut folgen kann.

Vorzugsweise wird vorgesehen, den Eingriff von Zahnrad und Zahnstange derart auszubilden, daß die Zahnstangen im Eingriffsbereich mit dem Zahnrad um eine Skiquerachse kippbar bleiben und dementsprechend Flexbewegungen des Skis, bei denen Vorder- und Hinterende des Skis relativ zu Skimitte nach aufwärts gebogen werden, weitestgehend zwangsfrei folgen können.

Durch eine skiseitige Abstüzung der Zahnstangen an der vorgenannten Schwenkachse kann der Eingriffsbereich exakt vorgegeben werden.

In zweckmäßiger Ausführung der Erfindung kann des weiteren vorgesehen sein, das Zahnrad gegen Federkraft axial beweglich anzuordnen, derart, daß die Federkraft das Zahnrad in die Riegellage spannt.

Hierbei können sehr starke Federn vorgesehen sein, derart, daß sich das Zahnrad nur mittels eines gesondert zu betätigenden Entriegelungsorgans aus seiner Riegellage ausheben läßt.

In entriegelter Lage des Zahnrades nimmt das Entriegelungsorgan bzw. dessen Handhabe eine auffällige bzw. beim Skifahren störende Position ein, so daß eine Entriegelung in jedem Falls bemerkt wird.

Die der Riegellage des Zahnrades zugeordnete Position des Entriegelungsorgans ist bevorzugt als Rastlage ausgebildet, wobei die das Zahnrad in dessen Riegellage spannende Federung auch als Rastfederung wirken kann.

Gemäß einer besonders bevorzugten Ausführungsform läßt sich das Zahnrad mittels eines Hebels in die Riegellage sowie die Entriegelungslage verstellen, wobei der Hebel in entriegelter Lage des Zahnrades über den Längsrand des Skis hinausragt und durch eine Federung in seine das Zahnrad verriegelnde Lage gespannt wird. Die das Zahnrad entriegelnde Lage des Hebels ist dabei zweckmäßig als Übertotpunktlage ausgebildet.

Im übrigen wird hinsichtlich bevorzugter Merkmale der Erfindung auf die Ansprüche sowie die nachfolgende Erläuterung der Zeichnung verwiesen, anhand der besonders bevorzugte Ausführungsformen der Erfindung näher erläutert werden.

### Dabei zeigt

- Fig. 1: eine Draufsicht auf eine Skibindung mit erfindungsgemäßer Basisanordnung,
- Fig. 2: eine schematisierte Seitenansicht der vorgenannten Bindung,
- Fig. 3: ein Schnittbild entsprechend der Schnittlinie III-III in Fig. 1 bzw. 2,
- Fig. 4: eine perspektivische Ansicht einer Verstellhandhabe zur Verstellung der Tragteile,
- Fig. 5: eine Einzeldarstellung eines Entriegelungsorgans,
- Fig. 6: eine Einzeldarstellung eines mit dem Entriegelungsorgan zusammenwirkenden Hubringes,
- Fig. 7: eine perspektivische Ansicht einer abgewandelten Basisanordnung von unten,
- Fig. 8: das zugehörige Zahnrad,
- Fig. 9: eine zugehörigen Kulissenring und
- Fig.10: eine zugehörigen Stellhebel.

Gemäß den Fig. 1 und 2 sind auf einem Ski 1 flache Basisteile 2 bis 4 angeordnet, wobei nur das vordere sowie das hintere Basisteil 2,4 unmittelbar mit dem Ski 1 verschraubt sind (Schrauben nicht dargestellt), während das mittlere Basisteils 3 mittelbar durch die beiden anderen Basisteile 2 und 4 skifest gehalten wird. Durch entsprechend bemessene Spalte zwischen den Basisteilen 2 bis 4 kann gewährleistet werden, daß die Basisteile 2 bis 4 ein den Flexbewegungen des Skis 1 weitestgehend zwangsfrei folgendes Gliederband bilden.

An den vorderen und hinteren Basisteilen 2 und 3 sind an den seitlichen Längsrändern Führungsschienen angeordnet, z.B. solche mit C-Profil, wobei jeweils die Konkavseiten der Schienenprofile einander zugewandt sind. Mittels der Führungsschienen der Basisteile 2 und 4 sind ein vorderes Tragteil 6 für ein zehenseitiges Schuhhalteraggregat 7 und ein hinteres Tragteil 8 für ein fersenseitiges Schuhhalteraggregat 9 verschiebbar geführt, dem eine mit dem hinteren Tragteil 8 oder dem hinteren Basisteil 9 verbundene Skibremse 10 zugeordnet ist.

Jedes Tragteil 6 und 8 ist mit einer Zahnstange 11 bzw. 12 fest verbunden, wobei die Verzahnungen beider Zahnstangen 11 und 12 mit dem Zahnrad 13 an einem manuell betätigbaren Handrad 14 in Eingriff stehen, welches auf einer am Basisteil 3 fest angeordneten, nur in Fig. 3 sichtbaren Achse 15 drehgelagert ist und in weiter unten dargestellter Weise zwischen einer Riegellage, in der Handrad 14 mit dem Zahnrad undrehbar ist, und einer Einstellage axial verstellbar ist, in der das Handrad 14 mit dem Zahnrad 13 unter Simultanverstellung der Tragteile 6 und 8 sowie der darauf angeordneten Schuhhalteraggregate 7 und 9 drehbar ist.

Gemäß Fig. 3 besitzt die am Basisteil 3 angeformte Achse 15 eine zentrale Innengewindebohrung sowie auf ihrem Außenumfang Axialnuten 16.

Die Achse 15 durchsetzt das Lagerauge 17 eines in Fig. 5 perspektivisch dargestellten Entriegelungshebels 18, welcher aus seiner in Fig. 3 mit durchgezogenen Linien dargestellten Normallage in seine punktiert dargestellte Entriegelungslage geschwenkt werden kann, deren Zweck weiter unten erläutert wird. Zentrisch zum Lagerauge 17 sind auf der vom Basisteil 3 abgewandten Seite des Entriegelungshebels 18 drei Nocken 19 angeordnet, deren Nockenflächen die Form halbkreisförmiger Bögen aufweisen.

Des weiteren durchsetzt die Achse 15 den in Fig. 6 perspektivisch dargestellten Hubring 20, an dessen Innenumfang in die Axialnuten 16 der Achse 15 eingreifende Axialstege 21 angeformt sind, welche den Hubring 20 relativ zur Achse 15 undrehbar festhalten, jedoch eine axiale Verschiebung des Hubringes 20 zulassen. Der Hubring 20 besitzt zu seiner Unterseite und seinem Außenumfang hin offene kulissenartige Ausnehmungen 22, die mit den Nocken 19 des Entriegelungshebels 18 zusammenwirken. In der Normallage des Entriegelungshebels 18 werden die Nocken 19 von Ausnehmungen 22 aufgenommen. Bei Schwenkung des Entriegelungshebels 18 in die Entriegelungslage gleiten die Nocken über die rampenförmigen Flanken 22' der Ausnehmungen 22, so daß der Hubring 20 aus seiner in Fig. 3 dargestellten unteren Normallage in seine angehobene Entriegelungslage zwangsverstellt wird, die der punktiert dargestellten Entriegelungslage des Entriegelungshebels 18 in Fig. 3 zugeordnet ist.

Schließlich durchsetzt die Achse 15 eine gestufte Zentralbohrung 23 des Handrades 14. Dieses Zentralbohrung 23 ist so ausgebildet, daß ihr unterer stufenförmig erweiterter Abschnitt dem Außenumfang des Hubringes 20 angepaßt ist, während der im Durchmesser engere Abschnitt der Zentralbohrung 23 an den Außendurchmesser der Achse 15 angepaßt ist. Dementsprechend kann das Handrad 14 seine in Fig. 3 dargestellte untere Lage nur dann einnehmen, wenn der Hubring 20 und der Entriegelungshebel 18 ihre in Fig. 3 dargestellten Lagen einnehmen.

Wie insbesondere aus Fig. 4 ersichtlich ist, die eine perspektivische Ansicht des Handrades 14 von unten zeigt, ist in das aus Kunststoff bestehende Handrad 14 das aus Metall bestehende Zahnrad 13 eingespritzt, und zwar derart, daß auf der Unterseite des Zahnrades 13 ein damit konturengleiches weiteres Zahnrad 24 aus Kunststoff gebildet wird. Die Zahnräder 13 und 24 wirken in weiter unten dargestellter Weise mit den Zahnstangen 11 und 12 zusammen.

Im übrigen ist auf der Unterseite des Handrades 14 in einer Radialebene oberhalb des Zahnrades 13 eine im Vergleich zur Verzahnung der Zahnräder 13 und 24 feine Stirnverzahnung 25 ausgeformt, deren Funktion weiter unten erläutert wird.

Am oberen Ende der Achse 15 ist mittels einer in die Innengewindebohrung der Achse 15 eingedrehten Schraube 26 ein Ringteller 27 befestigt, dessen Außenumfang von einem am Handrad 14 oberseitig angeformten Ringsteg umschlossen wird.

Unterhalb des Ringtellers 27 verbleibt axial zwischen dem Handrad 14 und dem Ringteller 27 ein die Achse 15 umschließender Ringraum 28, welcher ein ringförmiges Tellerfederpaket 29 oder eine Schraubenfeder mit entsprechend großem Durchmesser aufnimmt. Dieses Tellerfederpaket 29 bzw. die Schraubenfeder sind axial zwischen dem Ringteller 27 und dem Handrad 14 eingespannt, derart, daß das Handrad 14 mit erheblicher Kraft nach abwärts gedrängt wird.

Axial zwischen dem Handrad 14 und dem Basisteil 3 ist ein Gehäuseteil 30 relativ zum Basisteil 3 fest angeordnet, welches zu seiner Unterseite hin offene Kanäle zur Aufnahme der Zahnstangen 11 und 12 aufweist. Auf der Oberseite des Gehäuseteiles 30 ist ein Verzahnungsring 31 angeformt, der mit der Stirnverzahnung 25 auf der Unterseite des Handrades 14 zusammenwirkt.

Unterhalb der Zahnstangen 11 und 12 sind am Gehäuseteil 30 oder am Basisteil 3 Stützkörper 32 angeordnet, die die Zahnstangen 11 und 12 im wesentlichen nur im Bereich der Schnittebene III-III in Fig. 1 und 2 abstützen. Beispielsweise können die Stützkörper 32 dachförmig mit in die Schnittebene III-III fallender Dachspitze ausgebildet sein.

### Die dargestellte Anordnung funktioniert wie folgt:

Normalerweise sitzt das Handrad 14 in der Normallage der Fig. 3. Dies ist gleichbedeutend damit, daß das Handrad 14 mit seiner Stirnverzahnung 25 in den Verzahnungsring 31 des Gehäuseteiles 30 eingreift und drehfest blockiert ist. Außerdem greift in dieser Lage des Handrades 14 das damit fest verbundene Metall-Zahnrad 13 in die Verzahnung der Zahnstangen 11 und 12 ein, so daß die Zahnstangen 11 und 12 und dementsprechend auch die zugeordneten Tragteile 6 und 8 festgehalten werden.

Falls der Ski 1 Flex-Bewegungen ausführt, d.h. wenn die Skienden relativ zur Skimitte nach aufwärts gebogen werden, tritt eine gewisse Durchbiegung des Skimittelbereiches auf, mit der Folge, daß sich die Tragteile 6 und 8 auf den Basisteilen 2 und 4 etwas in Skilängsrichtung verschieben. Dabei kann sich auch der Abstand der Schuhhalteraggregate 7 und 9 in Skilängsrichtung geringfügig verändern. Für die Halterung eines in die Schuhhalteraggregate 7 und 9 eingesetzten Skischuhs (nicht dargestellt) ist dies unbedenklich. Denn diese Abstandsänderungen werden dadurch kompensiert, daß eines Schuhhalteraggregate 7 und 9, in der Regel das fersenseitige Schuhhalteraggregat 9, relativ zum zugeordneten Tragteil 6 bzw. 8 begrenzt in Skilängsrichtung beweglich und durch eine nicht dargestellte Anschubfederung in Richtung des jeweils anderen Schuhhalteraggregates gedrängt wird.

Bei den vorgenannten Flex-Bewegungen des Skis 1 führen die Zahnstangen 11 und 12 bezüglich einer Skiquerachse im Bereich der Stützkörper 32 mehr oder weniger ausgeprägte Schwenkbewegungen aus. Durch die Stützkörper 32 wird mit Sicherheit gewährleistet, daß der Eingriff der Verzahnungen der Zahnstangen 11 und 12 in die Verzahnung des Metall-Zahnrades 24 aufrechterhalten bleibt.

Grundsätzlich kann der Ski 1 auch Counterflex-Bewegungen ausführen, bei denen die Skienden relativ zum Skimittelbereich nach abwärts gebogen werden. Hierbei wird der Skimittelbereich jedoch praktisch nicht gebogen, so daß die Basisteile 2 und 4 und damit die darin geführten Tragteile 6 und 8 und dementsprechend auch die zugeordneten Zahnstangen 11 und 12 keine Counterflex-Bewegungen relativ zueinander ausführen und der Eingriff zwischen dem Metall-Zahnrad 24 und den Verzahnungen der Zahnstangen 11 und 12 mit Sicherheit erhalten bleibt.

Wenn der Entriegelungshebel 18 aus seiner in Fig. 3 mit durchgezogenen Linien dargestellten Normallage in die punktierte Entriegelungslage geschwenkt wird, heben die Nocken 19 den Hubring 20 an, so daß auch das Handrad 14 gegen die Kraft der Federung 29 angehoben wird und die Stirnverzahnung 25 des Handrades 14 vom Verzahnungsring 31 des Gehäuseteiles 20 freikommt. Damit ist das Handrad 14 manuell drehbar, wobei in dieser drehbaren Lage des Handrades 14 das dem Metall-Zahnrad 13 benachbarte Kunststoff-Zahnrad 24 mit den Zahnstangen 11 und 12 zusammenwirkt. Durch Drehung des Handrades 14 können die Tragteile 6 und 8 und damit die Schuhhalteraggregate 7 und 9 simultan verstellt werden, um deren Abstand in Skilängsrichtung an unterschiedliche Schuhgrößen anzupassen. An einer am Handrad 14 gegebenenfalls angebrachten Skala, die mit einer Markierung am Gehäuseteil 30 zusammenwirken kann, kann gegebenenfalls die jeweils eingestellte Sohlenlänge abgelesen werden.

Sobald die gewünschte Sohlenlänge eingestellt ist, wird der Entriegelungshebel 18 aus seiner Entriegelungslage in die Normallage zurückgestellt, so daß die Nocken 19 des Entriegelungshebels 18 wiederum eine Position unterhalb der Ausnehmungen 22 des Hubringes 20 einnehmen und das Federpaket 29 das Handrad 14 mit dem Hubring 20 in deren untere Endlage stellt. Damit ist das Handrad 14 wiederum durch Eingriff seiner Stirnverzahnung 25 in den Verzahnungsring 31 des Gehäuseteiles 30 drehfest verriegelt. Gleichzeitig ist der Entriegelungshebel 18 in seiner Normallage verrastet, weil die Nocken 19 in den Ausnehmungen 22 des relativ zur Achse 15 undrehbaren Hubringes 20 festgehalten werden und damit den Entriegelungshebel 18 gegen Drehung sichern.

Abweichend von der zeichnerisch dargestellten Ausführungsform können die Stirnverzahnung 25 des Handrades 14 sowie der damit zusammenwirkende Verzahnungsring 31 des Gehäuseteiles 30 entfallen, wenn statt dessen das Zahnrad 13 eine größere axiale Breite hat und in der unteren Endlage des Handrades 14 einerseits mit den Verzahnungen der Zahnstangen 11 und 12 und andererseits mit nicht dargestellten unbeweglichen Verzahnungen am Gehäuseteil 30 unterhalb der Unterseite der Zahnstangen 11 und 12 in Eingriff steht.

Der Vorteil der zeichnerisch dargestellten Ausführungsform liegt unter anderem darin, daß die miteinander zur Verriegelung des Handrades 14 zusammenwirkenden Verzahnungen 25 und 31 sehr fein und die Verzahnungen der Zahnstangen 11 und 12 sowie des Zahnrades 13 vergleichsweise grob ausgebildet sein können, wie es für die Schwenkbarkeit der Zahnstangen 11 und 12 relativ zu einer Querachse im Eingriffsbereich des Zahnrades 13 in die Zahnstangen 11 und 12 vorteilhaft ist. Durch die feinen Verzahnungen 25 und 31 wird gewährleistet, daß das Handrad 14 in sehr eng benachbarten Drehstellungen verriegelbar ist.

Im übrigen kann abweichend von der zeichnerisch dargestellten Ausführungsform vorgesehen sein, den Entriegelungshebel 18 sowie den Hubring 20 wegzulassen und das mit dem Zahnrad 13,24 verbundene bzw. kombinierte Handrad 14 zu seiner Entriegelung unmittelbar mit einer Hand zu ergreifen und relativ zum Ski 1 anzuheben, um eine Drehverstellung vorzunehmen.

Bei der Ausführungsform der Fig. 7 bis 10 ist ein um die Achse des Handrades 14 drehbarer Schwenkhebel 40 vorgesehen, mit dem sich das Handrad 14 mit seinen Zahnrädern 13 und 24 relativ zum Ski sowohl in seine entriegelte Lage anheben als auch in seine Siegellage absenken läßt. Dabei ist die Anordnung derart ausgebildet, daß die Handhabe des Schwenkhebels 40 seitlich weit über den Längsrand des Skis hinausragt, wenn der Schwenkhebel aus der in Fig. 7 dargestellten, das Handrad 14 verriegelnden Lage in die das Handrad 14 entriegelnde Lage verstellt wird.

Gemäß Fig. 7 ist der Schwenkhebel 40 mit einer Führungsstange 41 gelenkig verbunden, welche zwischen zwei stationären Widerlagern 42 verschiebbar geführt ist. Zwischen diesen Widerlagern 42 und dem schwenkhebelseitigen Ende der Führungsstange 41 ist eine zur Führungsstange 41 konzentrische Schraubenfeder 43 eingespannt, durch die der Schwenkhebel 40 in die Lage der Fig. 7 gespannt wird bzw. in seiner verschwenkten anderen Endlage gehalten werden kann, die als Übertotpunktlage ausgebildet ist.

Gemäß Fig. 10 sind am Schwenkhebel 40 Schraubhaken 44 ausgestanzt, welche in schraubenförmige Nuten 45 eines in Fig. 9 näher dargestellten Kulissenringes 46 eingreifen, der innerhalb des Basisteiles 3 axial hubbeweglich, jedoch undrehbar gehaltert ist.

Dieser Kulissenring 46 besitzt eine Innenumfangsnut 47, in die am Handrad 14 gemäß Fig. 8 angeordnete Radialfortsätze 48 eingreifen. Um die Montage des Kulissenringes 46 am Handrad 14 zu ermöglichen, kann der Kulissenring 46 als C-förmiger Federring ausgebildet sein, welcher sich federnd aufspreizen läßt, um die Radialfortsätze 48 in die Innenumfangsnut 47 einschnappen zu lassen.

Wenn der Schwenkhebel 40 um seine Schwenkachse verschwenkt wird, verschieben sich die Schraubhaken 44 in den schraubenförmigen Nuten 45 des undrehbar gehalterten Kulissenringes 46, so daß derselbe eine axiale Hubbewegung ausführt, bei der das mit den Radialfortsätzen 48 in die Innenumfangsnut 47 des Kulissenringes 46 eingreifende Handrad 14 zwangsweise mitgeführt wird. Damit kann das Handrad 14 einerseits in seine auf den Ski abgesenkte Riegellage und andererseits in seine gegenüber dem Ski angehobene Entriegelungslage verstellt werden, in der sich das Handrad 14 unter Verschiebung der Zahnstangen 11 und 12, vgl. Fig. 1, drehen läßt.

Durch die erfindungsgemäße Basisanordnung wird eine sehr vorteilhafte Druckverteilung zwischen Ski 1 und Untergrund beim Skifahren erreicht:
Da die mit dem Ski 1 verschraubten vorderen und hinteren Basisteile 2 und 4 das mittlere Basisteil 3 auf dessen Oberseite von oben übergreifen, wird das an den Schuhhalteraggregaten 7 und 9 auf die vorderen und hinteren Basisteile 2 und 4 abgetragene Gewicht des Skifahrers, bzw. die vom Skifahrer ausgeübte Belastung des Skis, auch zu einem erheblichen Anteil über das mittlere Basisteil 3 auf den Ski 1 übertragen. Dieser Effekt ist besonders ausgeprägt, wenn sich der Ski 1 durchbiegt, d.h. wenn die Enden des Skis 1 relativ zur Mittelzone des Skis 1 nach aufwärts gebogen werden, wie es z.B. bei Kurvenfahrt mit ausgeprägtem Einsatz der Skikanten an der Lauffläche des Skis 1, insbesondere bei der sog. Carving- Technik, der Fall ist. Bei solchen Biegebewegungen des Skis 1 suchen sich die das mittlere Basisteil 3 von oben übergreifenden Teile der Basisteile 2 und 4 vertikal an die Skioberseite anzunähern, mit der Folge, daß das mittlere Basisteil 3 verstärkt gegen die Skioberseite gedrängt und der Bodendruck der Mittelzone des Skis bzw. der jeweils in den Boden eingreifenden Skikante im Bereich der Mittelzone deutlich erhöht wird, wobei der Bodendruck im Bereich der Mittelzone der Lauffläche bzw. der eingesetzten Skikante des Skis 1 ein Maximum erreicht und in Skilängsrichtung nach vorwärts und rückwärts kontinuierlich abnimmt.
Deshalb ist die dargestellte dreiteilige Ausgestaltung der Basisanordnung auch dann vorteilhaft, wenn auf eine Anordnung zur Simultanverstellung der Schuhhalteraggregate 7 und 9 zur Anpassung an die jeweilige Skischuhlänge verzichtet wird. Bei einer solchen Anordnung sind die Schuhhalteraggregate entsprechend einer vorgebbaren Schuhgröße auf den vorderen und hinteren Basisteilen 2 und 4 im wesentlichen fest angeordnet, wobei ein Schuhhalteraggregat, üblicherweise das fersenseitige Schuhhalteraggregat 9, in Skilängsrichtung gegen die oben erwähnte Anschubfederung verschiebbar ist, im Falle des fersenseitigen Schuhhalteraggregates 9 nach rückwärts, um bei Biegebewegungen des Skis 1 unerwünschte Verspannungen zwischen dem Ski 1 und der steifen Skischuhsohle zu vermeiden. Das mittlere Basisteil bildet zwischen den anderen Basisteilen 2 und 4 ein "Füllstück", welches wiederum von den das mittlere Basisteil 3 von oben übergreifenden Teilen der anderen Basisteil 2 und 4 an die Skioberseite angedrückt bzw. bei Durchbiegung des Skis 1 mit erhöhter Kraft gegen die Skioberseite gedrängt wird.
Bei allen Ausführungsformen kann also das mittlere Basisteil 3 durch die dieses Basisteil 3 von oben übergreifenden Teile der anderen Basisteile 2 und 4 vertikal fest am Ski 1 gehaltert werden.
Zur Halterung in Skilängs- und Skiquerrichtung kann das mittlere Basisteil 3 mit einem der anderen Basisteile 2 und 4, z.B. dem Basisteil 4, um eine Skiquerachse flexibel bzw. schwenkbar verbunden sein, z.B. durch eine flachbandartige flexible Sohle auf der Unterseite der beiden miteinander verbundenen Basisteile 3 und 4. Bei dieser Anordnung sollte das mittlere Basisteil 3 relativ zur Skioberseite und dem vom Basisteil 3 getrennten Basisteil 2 in Skilängsrichtung verschiebbar angeordnet sein.
Grundsätzlich kann das mittlere Basisteil 3 auch am Ski 1 fixiert sein. Auch in diesem Fall wird die oben dargestellte Druckverteilung zwischen Ski 1 und Untergrund beim Skifahren erreicht, wenn die skifest angeordneten Basisteile 2 und 4 das mittlere Basisteil 3 an seinem vorderen und hinteren Endbereichen von oben übergreifen und, insbesondere bei Biegebewegungen des Skis 1, gegen die Skioberseite drängen.
Bei allen Ausführungsformen sollten die die Oberseite des mittleren Basisteiles 3 von oben übergreifenden Teile der anderen Basisteile 2 und 4 auf dem Basisteil 3 gut gleitverschiebbar sein. Außerdem sollten unterhalb der das Basisteil 3 von oben übergreifenden Teile der Basisteile 2 und 4 an beiden Enden des Basisteiles 3 Querfugen zwischen den jeweils benachbarten Basisteilen 2 und 3 bzw. 3 und 4 angeordnet sein. Diese Maßnahmen gewährleisten eine gute Flexibilität des Skis 1.
Eine zumindest teilweise verbesserte Druckverteilung ist auch gegeben, wenn nur eines der Basisteile 2 und 4 das mittlere Basisteil 3 von oben übergreift.

## Patentansprüche

1. Basisanordnung einer Skibindung mit einem vorderen bzw. zehenseitigen Schuhhalteraggregat (7) sowie einem hinteren bzw. fersenseitigen Schuhhalteraggregat (9), mit
- einem an einem skifesten ersten Basisteil (2) längsverschiebbar geführten vorderen Tragteil (6) für das vordere Schuhhalteraggregat (7) sowie einem an einem skifesten weiteren Basisteil (4) längsverschiebbar geführten hinteren Tragteil (8) für das hintere Schuhhalteraggregat (9),
- einem in Längsrichtung der Skibindung zwischen den beiden vorgenannten Basisteilen (2,4) angeordneten mittleren Basisteil (3) und
- einer zur Simultanverstellung der beiden Tragteile (6,8) dienenden, als Zahnstangengetriebe ausgebildeten Verstellvorrichtung, welche zwei jeweils mit einem der Tragteile verbundene Zahnstangen (11,12) sowie ein mit beiden Zahnstangen kämmendes, manuell betätigbares, feststellbares Zahnrad (13) aufweist, welches zwischen den beiden Tragteilen (6,8) im mittleren Basisteil (3) angeordnet ist,
**dadurch gekennzeichnet,**
**daß** das mittlere Basisteil (3) über die anderen Basisteile (2,4) mittelbar am Ski (1), im wesentlichen skifest, gehaltert ist, indem diese Basisteile (2,4) das mittlere Basisteil (3) auf dessen Oberseite von oben übergreifen.

2. Basisanordnung nach Anspruch 1,
**dadurch gekennzeichnet,**
**daß** das Zahnrad (13) eine skifeste Riegellage aufweist und die Zahnstangen (11,12) um eine Skiquerachse im Eingriffbereich des Zahnrades (13) schwenkbar angeordnet sind.

3. Basisanordnung nach Anspruch 1 oder 2,
**dadurch gekennzeichnet,**
**daß** die Zahnstangen (11,12) am Eingriffsbereich skiseitig um die Skiquerachse schwenkbar vertikal abgestützt sind.

4. Basisanordnung nach einem der Ansprüche 1 bis 3,
**dadurch gekennzeichnet,**
**daß** die Zahnstangen (11,12) in Richtung einer Skihochachse flexibel ausgebildet und mit den jeweiligen Tragteilen (6,8) fest verbunden sind.

5. Basisanordnung nach einem der Ansprüche 1 bis 4,
**dadurch gekennzeichnet,**
**daß** das Zahnrad (13) eine gegenüber der Skioberseite vertikal angehobene Lage zur Drehverstellung und eine gegen die Skioberseite niedergedrückte Riegellage aufweist.

6. Basisanordnung nach Anspruch 5,
**dadurch gekennzeichnet,**
**daß** das Zahnrad (13) durch Federung (29) in seine Riegellage gespannt ist.

7. Basisanordnung nach Anspruch 5 oder 6,
**dadurch gekennzeichnet,**
**daß** in Riegellage mit den Zahnstangen (11,12) ein Metallzahnrad (13) zusammenwirkt, welches zwischen einem Kunststoff-Handrad (14) und einem zum Metallzahnrad (13) konturengleichen Kunststoffzahnrad (24) eingespritzt ist, das in entriegelter Lage des Metall-Zahnrades (13) mit den Zahnstangen (11,12) zusammenwirkt.

8. Basisanordnung nach einem der Ansprüche 5 bis 7,
**dadurch gekennzeichnet,**
**daß** das Zahnrad (13,24) gegen die Kraft der Feder (29) mittels einer Hubvorrichtung (18,19,20) anhebbar ist, deren unbetätigte Lage als durch die Feder (29) gesicherte Rastlage ausgebildet ist.

9. Basisanordnung nach einem der Ansprüche 1 bis 8,
**dadurch gekennzeichnet,**
**daß** das Zahnrad (13,24) an einem Handrad (14) fest angeordnet oder angeformt ist.

10. Basisanordnung nach Anspruch 9,
**dadurch gekennzeichnet,**
**daß** das Hand- und Zahnrad (13,14,24) eine gegenüber der Skioberseite vertikal angehobene Lage zur Drehverstellung und eine gegen die Skioberseite niedergedrückte Riegellage aufweisen, in der das Zahnrad (13,24) und/oder eine am Handrad angeordnete Verzahnung (25) in eine stationäre Riegelverzahnung eingreift bzw. mit der Riegelverzahnung zusammenwirkt.

11. Basisanordnung nach einem der Ansprüche 1 bis 10,
**dadurch gekennzeichnet,**
**daß** die Basisteile (2,3,4) durch Schlitze voneinander beabstandet sind, so daß sie ein Flexbewegungen des Skis (1) weitestgehend zwangsfrei folgendes Gliederband bilden.

12. Basisanordnung nach einem der Ansprüche 5 bis 11,
**dadurch gekennzeichnet,**
**daß** das Zahnrad (13,24) mittels eines Hebels (40) aus seiner Riegellage aushebbar und in die Riegellage einstellbar ist, wobei der Hebel bei entriegeltem Zahnrad über einen Skilängsrand hinausragt.

13. Basisanordnung nach Anspruch 12,
**dadurch gekennzeichnet,**
**daß** der Hebel (40) durch eine Federanordnung (43) in die das Zahnrad (13,24) verriegelnde Lage gespannt wird und die das Zahnrad entriegelnde Lage des Hebels als Übertotpunktlage ausgebildet ist.

## Claims

1. A basic arrangement of a ski binding having a front part (7) or a toe end and a rear part (9) or a heel end, each for securing the ski boot, with
- a front supporting part (6), longitudinally displaceable on a first base part (2) fixed on the ski, for the front boot holding part (7) and a rear supporting part (8), longitudinally displaceable on another base part (4) which fixed on the ski, for the rear boot holding part (9),
- a middle base part (3) arranged between the two said base parts (2, 4) in the longitudinal direction of the ski binding,
- an adjusting device designed as a rack-and-pinion gear for simultaneous adjustment of the two supporting parts (6, 8), having two toothed racks (11, 12), each connected to one of the supporting parts, and a manually operable, lockable gearwheel (13). which meshes with both toothed racks between the two supporting parts (6, 8),
**characterized in that** the middle base part (3) is held indirectly on the ski (1), essentially in a stationary mount on the ski, by means of the other base parts (2, 4), **in that** these base parts (2, 4) extend over the middle base part (3) from above on its top side.

2. A basic arrangement according to claim 1, **characterized in that** the gearwheel (13) has a locked position in a stationary mount on the ski, and the toothed racks (11, 12) are arranged so they can pivot about a transverse axis of the ski in the meshing zone of the gearwheel (13).

3. A basic arrangement according to claim 1 or 2, **characterized in that** the toothed racks (11, 12) are supported vertically on the meshing zone on the ski side so they can pivot about the transverse axis of the ski.

4. A basic arrangement according to one of claims 1 through 3, **characterized in that** the toothed racks (11, 12) are designed to be flexible in the direction of a vertical axis of the ski an are fixedly connected to the respective supporting parts (6, 8).

5. A basic arrangement according to one of claims 1 through 4, **characterized in that** the gearwheel (13) has a position which is raised vertically relative to the top side of the ski for the rotational adjustment and also has a locked position which is depressed toward the top side of the ski.

6. A basic arrangement according to claim 5, **characterized in that** the gearwheel (13) is under tension in its locked position by the spring system (29).

7. A basic arrangement according to claim 5 or 6, **characterized in that** a metal gearwheel (13) which is integrally molded between a plastic hand wheel (14) and a plastic gearwheel (24) which has the same contour as the metal gearwheel (13) and works together with the toothed racks (11, 12) in the locked position; in the unlocked position of the metal gearwheel (13) it works together with the toothed racks (11, 12).

8. A basic arrangement according to one of claims 5 through 7, **characterized in that** the gearwheel (13, 24) can be lifted by a lifting device (18, 19, 20) against the force of the spring (29), its lower position being designed as a catch position secured by the spring (29).

9. A basic arrangement according to one of claims 1 through 8, **characterized in that** the gearwheel (13, 24) is integrally molded or fixedly arranged on a hand wheel (14).

10. A basic arrangement according to claim 9, **characterized in that** the hand wheel and gearwheels (13, 14, 24) have a vertically raised position with respect to the top side of the ski for the rotational adjustment and a locked position which is depressed toward the top side of the ski, a position in which the gearwheel (13, 24) and/or a gearing (25) provided on the hand wheel meshes with a stationary lock gearing and works together with the lock gearing.

11. A basic arrangement according to one of claims 1 through 10, **characterized in that** the base parts (2, 3, 4) are held a distance apart from one another through slits, so that they form a link belt which mostly smoothly follows the flexing movements of the ski (1).

12. A basic arrangement according to one of claims 5 through 11, **characterized in that** the gearwheel (13, 24) can be lifted out of its locked position by means of a lever (40) and can be adjusted into the locked position, with the lever projecting beyond a longitudinal edge of the ski when the gearwheel is unlocked.

13. A basic arrangement according to claim 12, **characterized in that** the lever (40) is put under tension by a spring arrangement (43) into the position locking the gearwheel (13, 24), and the position of the lever unlocking the gearwheel is designed to be at top dead center.

## Revendications

1. Montage de base d'une fixation de ski comportant un groupe de maintien de chaussure avant ou du côté orteils (7) ainsi qu'un groupe de maintien de chaussure arrière ou du côté talon (9), comportant
- une pièce portante avant (6) guidée en translation longitudinale sur une première pièce de base (2) fixe par rapport au ski pour le groupe de maintien de chaussure avant (7), ainsi qu'une pièce portante arrière (8) guidée en translation longitudinale sur une autre pièce de base (4) fixe par rapport au ski pour le groupe de maintien de chaussure arrière (9),
- une pièce de base médiane (3) disposée dans la direction longitudinale de la fixation de ski entre les deux pièces de base (2, 4) susmentionnées et
- un dispositif de déplacement configuré en engrenage à crémaillères pour déplacer simultanément les deux pièces portantes (6, 8), lequel présente deux crémaillères (11, 12) en liaison chacune avec l'une des pièces portantes ainsi qu'une roue dentée (13) engrenant avec les deux crémaillères, manoeuvrable manuellement et immobilisable, qui est disposée entre les deux pièces portantes (6, 8) dans la pièce de base médiane (3),
**caractérisé en ce**
**que** la pièce de base médiane (3) est maintenue indirectement sur le ski (1), par l'intermédiaire des autres pièces de base (2, 4), essentiellement fixe par rapport au ski du fait que ces pièces de base (2, 4) recouvrent par le dessus la pièce de base médiane (3) sur son côté supérieur.

2. Montage de base selon la revendication 1,
**caractérisé en ce**
**que** la roue dentée (13) présente une position de verrouillage fixe par rapport au ski et que les crémaillères (11, 12) sont disposées pivotantes autour d'un axe transversal au ski dans la zone d'engrènement de la roue dentée (13).

3. Montage de base selon l'une des revendications 1 et 2,
**caractérisé en ce**
**que** les crémaillères (11, 12) sont supportées verticalement de manière pivotante autour de l'axe transversal au ski dans la zone d'engrènement du côté ski.

4. Montage de base selon l'une des revendications 1 à 3,
**caractérisé en ce**
**que** les crémaillères (11, 12) ont une configuration flexible dans la direction d'un axe vertical de ski et sont solidarisées aux pièces portantes (6, 8) correspondantes.

5. Montage de base selon l'une des revendications 1 à 4,
**caractérisé en ce**
**que** la roue dentée (13) présente une position relevée verticalement par rapport au côté supérieur du ski pour le déplacement en rotation et une position de verrouillage enfoncée contre le côté supérieur du ski.

6. Montage de base selon la revendication 1,
**caractérisé en ce**
**que** la roue dentée (13) est contrainte par un ressort (29) dans sa position de verrouillage.

7. Montage de base selon l'une des revendications 5 et 6,
**caractérisé en ce**
**que** dans la position de verrouillage une roue dentée métallique (13) coopère avec les crémaillères (11, 12), qui est emprisonnée par injection entre un volant en matière plastique (14) et une roue dentée en matière plastique (24) de même profil que la roue dentée métallique (13), qui dans la position déverrouillée de la roue dentée métallique (13) coopère avec les crémaillères (11, 12).

8. Montage de base selon l'une des revendications 5 à 7,
**caractérisé en ce**
**que** la roue dentée (13, 24) peut être soulevée contre la force du ressort (29) au moyen d'un dispositif de levage (18, 19, 20), dont la position inactive est configurée en position de repos bloquée par le ressort (29).

9. Montage de base selon l'une des revendications 1 à 8,
**caractérisé en ce**
**que** la roue dentée (13, 24) est disposée de manière fixe ou conformée sur un volant (14).

10. Montage de base selon la revendication 9,
**caractérisé en ce**
**que** le volant et la roue dentée (13, 14, 24) présentent une position relevée verticalement par rapport au côté supérieur du ski pour le déplacement en rotation, et une position de verrouillage enfoncée contre le côté supérieur du ski, dans laquelle la roue dentée (13, 24) et/ou une denture (25) disposée sur le volant vient en prise dans une denture de verrouillage stationnaire ou coopère avec la denture de verrouillage.

11. Montage de base selon l'une des revendications 1 à 10,
**caractérisé en ce**
**que** les pièces de base (2, 3, 4) sont écartées les unes des autres par des fentes, de sorte qu'elles forment une bande articulée suivant le plus possible sans contrainte les mouvements de flexion du ski (1).

12. Montage de base selon l'une des revendications 5 à 11,
**caractérisé en ce**
**que** la roue dentée (13, 24) peut être soulevée hors de sa position de verrouillage et est ajustable dans la position de verrouillage au moyen d'un levier (40), le levier faisant saillie au-delà d'un bord longitudinal de ski lorsque la roue dentée est déverrouillée.

13. Montage de base selon la revendication 12,
**caractérisé en ce**
**que** le levier (40) est contraint dans la position verrouillant la roue dentée (13, 24) par un dispositif à ressort (43) et la position du levier déverrouillant la roue dentée est configurée en position de point mort haut.
